# FASCICULE DE BREVET EUROPEEN

(11) **EP 0 292 877 B1**
(45) Date de publication et mention de la délivrance du brevet: **22.01.1992**
(21) Numéro de dépôt: 88108044.4
(22) Date de dépôt: 19.05.1988
(51) Int. Cl.: G10K 11/16

(54) **Revêtement de paroi absorbant les ondes acoustiques en milieu liquide**
Absorbierende Wandverkleidung für akustische Wellen in einem flüssigen Medium
Wall covering absorbing acoustic waves in a liquid medium

(30) Priorité: 25.05.1987 FR 8707317
(43) Date de publication de la demande: 30.11.1988
(73) Titulaire: GEC ALSTHOM SA, 75116 Paris (FR); VIBRACHOC, Société Anonyme dite:, F-91028 Evry Cédex (FR)
(72) Inventeur: Perret, René, F-38100 Grenoble (FR); Rouget de Gourcez, Etienne, F-77300 Fontainebleau (FR)
(74) Mandataire: Weinmiller, Jürgen

(56) Documents cités:
- EP-A- 0 161 458
- FR-A- 2 255 313
- FR-A- 2 586 849
- US-A- 2 840 179

## Description

La présente invention concerne un revêtement de paroi absorbant les ondes acoustiques. Lorsqu'une source de bruit et un corps à paroi rigide sont placés dans un milieu fluide où les ondes sonores peuvent se propager, une partie de l'énergie véhiculée par les ondes frappant la paroi est réfléchie par celle-ci, une partie est transmise à travers la paroi, et une faible partie est absorbée par le matériau constituant la paroi ou son revêtement.

La valeur du rapport de l'énergie absorbée à l'énergie incidente, ou coefficient d'absorption, est fonction de la nature du matériau constituant ou revêtant la paroi, et de la fréquence du son.

Dans l'air, on connaît plusieurs types de dispositifs pour obtenir de forts coefficients d'absorption :
- Les matériaux poreux dans les interstices desquels l'énergie acoustique est transformée en chaleur par les turbulences et frottements dans ces interstices : lorsque l'onde incidente parvient à la partie rigide et pleine de la paroi, elle a perdu son énergie et la réflexion est très faible.
- Les panneaux élastiques qui constituent un système masse-ressort : lorsque la période de vibrations de ce dispositif est du même ordre que celle de l'onde sonore, une partie de l'énergie incidente est transformée en énergie mécanique, puis dissipée en frottements internes ou déformations.
- Les résonateurs à cavités qui jouent également comme un système masse-ressort dont la masse et l'élasticité sont celles de l'air : à la résonance, une partie de l'énergie est dissipée par la perte de charge de l'air dans le col du résonateur.

Dans tous les cas, la difficulté est d'obtenir une efficacité dans une bande de fréquence suffisamment large :
- Le premier type n'a d'efficacité que pour les fréquences élevées.
- L'inconvénient des deux derniers types est la limitation de leur efficacité à une bande de fréquence très étroite centrée sur la fréquence propre de ces systèmes.

Dans l'eau, le même problème se pose aussi : augmenter le coefficient d'absorption d'une paroi :
- soit pour diminuer l'énergie réfléchie par une paroi immergée à proximité de sources de bruit d'une part et de détecteurs acoustiques d'autre part. Une telle paroi est liée par exemple à une plate-forme de forage ou d'exploitation pétrolière "offshore" à positionnement dynamique.
- soit pour simuler des propagations d'ondes en milieu infini dans des laboratoires de mesures de bruits.

Le revêtement idéal serait celui qui :
- annulerait toute réflexion, même partielle, des ondes incidentes ;
- agirait dans une large bande de fréquence, bande qui, dans le cas de l'eau, comprend notamment les basses fréquences entre 10 et 1000 Hertz.

Certains revêtements connus apparaissent très insuffisants lorsque le milieu ambiant est constitué par un liquide, surtout pour les basses fréquences inférieures à 1000 Hz.

C'est pourquoi le document de brevet FR-A 2 562 699 et ses correspondants EP-A 0161458 et US-A 4 560 028 (Alsthom Atlantique Fo 13666) ont proposé un revêtement réalisé selon les dispositions suivantes qui sont communes, quant à certaines de leurs fonctions, à ce revêtement connu et au revêtement selon la présente invention.

Ce revêtement présente une face arrière destinée à être appliquée sur une paroi de base rigide et une face avant destinée à baigner dans un milieu ambiant, notamment un liquide, parcouru par des ondes acoustiques. Il comporte :
- des parois auxiliaires fixes perpendiculaires à la paroi de base et laissant entre elles des conduits de dissipation d'énergie allongés selon une direction longitudinale également perpendiculaire à cette paroi, ces conduits étant remplis d'un matériau dissipateur présentant une viscosité cinématique supérieure à celle du liquide ambiant pour que ce matériau dissipe de l'énergie par frottement quand il oscille longitudinalement dans ces conduits sous l'action desdites ondes acoustiques,
- et un espace de débattement à l'arrière de ces conduits de dissipation pour permettre à ce matériau dissipateur d'effectuer librement de telles oscillations,

Dans ce revêtement connu ledit matériau dissipateur est un liquide complexe et ledit espace de débattement est occupé par des enceintes souples gonflées d'un gaz dont l'élasticité permet et conditionne les oscillations de ce liquide. Ce dernier doit être séparé du fluide ambiant par une membrane qui doit être à la fois transparente aux ondes acoustiques à amortir, et suffisamment résistante pour ne pas être détériorée en service. La réalisation d'une telle membrane pose parfois des problèmes.

La présente invention a pour but d'obtenir une absorption efficace des ondes acoustiques dans un milieu ambiant liquide, même à basses fréquences, à l'aide d'un revêtement plus robuste et facile à fabriquer.

Et elle a pour objet un revêtement qui présente les dispositions communes précédemment énoncées, ce revêtement étant caractérisé par le fait que ledit matériau dissipateur est un matériau viscoélastique qui répond à une sollicitation par une déformation importante avec frottement visqueux et qui répond à l'arrêt d'une telle sollicitation par un retour spontané et progressif à sa forme initiale, ce matériau adhérant auxdites parois auxiliaires fixes de manière que son élasticité assure son retour en place après un déplacement longitudinal.

Selon l'invention on adopte de plus, de préférence, les dispositions complémentaires suivantes.

Lorsque le revêtement est destiné à absorber des ondes de fréquence f (unité : s⁻¹) l'expression :

$\text{32 x G' x tgA x l/d² x 6,283 x f x p₀ x C₀}$

a une valeur comprise entre 0,2 et 5 environ,
- G' étant le module de cisaillement dudit matériau viscoélastique (unité : N.m⁻²),
- tgA étant la tangente de son angle de perte, c'est-à-dire le rapport entre les composantes visqueuse et élastique de ce module,
- l étant la longueur desdits conduits occupés par ce matériau, c'est-à-dire l'épaisseur de ce dernier, (unité :m),
- d étant le diamètre hydraulique équivalent de ces conduits, (unité :m),
- p₀ étant la masse spécifique dudit liquide ambiant (unité :kg.m⁻³)
- et C₀ la vitesse des ondes acoustiques dans ce liquide (unité :m.s⁻¹).
- Ledit matériau dissipateur contient un mélange d'un élastomère et d'une charge pulvérulente, et ledit espace de débattement contient un gaz.

- Lesdites parois auxiliaires s'étendent dans l'épaisseur dudit matériau dissipateur et dans celle dudit espace de débattement jusqu'à ladite paroi de base à laquelle elles sont fixées pour assurer ainsi la fixation de l'ensemble du revêtement.
- Lesdites parois auxiliaires forment des compartiments étanches pour ledit gaz dans ledit espace de débattement.
- Ledit gaz est enfermé dans ledit espace de débattement sous une pression qui peut être supérieure à la pression atmosphérique de manière à éviter que ledit matériau dissipateur ne soit trop déformé lorsque la pression hydrostatique de l'eau ambiante augmente.

Il doit être compris que les conduits de dissipation adjacents peuvent ne pas être complètement séparés les uns des autres par les parois auxiliaires ; le point important selon l'invention est qu'il existe des zones, les conduits, dans lesquelles le matériau dissipateur peut pratiquement se déformer sous l'influence des ondes acoustiques, et des éléments rigides qui, par adhérence, annulent le déplacement de ce matériau à leur contact.

Le diamètre hydraulique équivalent d est égal au diamètre des conduits si ceux-ci ont une section circulaire. Si leur section présente une forme régulière différente le diamètre hydraulique équivalent peut être défini comme égal à quatre fois le rapport de l'aire de la section droite du conduit au périmètre mouillé.

En cas de formes irrégulières, le périmètre mouillé ci-dessus est la longueur, dans chacun section droite, de la ligne qui constitue la frontière entre la zone d'immobilisation et la zone où un déplacement limité du matériau est possible, ce déplacement augmentant avec la distance à laquelle on se trouve de la ligne de frontière la plus proche.

Dans l'eau les fréquences des ondes à absorber s'étendent sur un large spectre et descendent souvent au-dessous de 1000 Hz environ.

A l'aide des figures schématiques ci-jointes on va décrire plus particulièrement ci-après, à titre d'exemples non limitatifs, comment l'invention peut être mise en oeuvre. Il doit être compris que les dispositions présentées ci-dessus comme préférées sont adoptées dans ces exemples et que les éléments décrits et représentés peuvent, sans sortir du cadre de l'invention, être remplacés par d'autres éléments assurant les mêmes fonctions techniques. Lorsqu'un même élément est représenté sur plusieurs figures il y est désigné par le même signe de référence.

La figure 1 représente une vue d'un premier revêtement selon l'invention en coupe par un plan perpendiculaire à la paroi de base.

La figure 2 représente une vue à échelle agrandie des parois auxiliaires de ce revêtement, en perspective.

La figure 3 représente une vue à échelle agrandie des parois auxiliaires d'un deuxième revêtement, en perspective.

La figure 4 représente une vue à échelle agrandie des parois auxiliaires d'un troisième revêtement, en perspective.

Ces figures montrent des exemples de réalisation de dispositifs destinés à absorber des sons de basse fréquence se propageant dans l'eau.

Conformément à la figure 1, on place, contre une paroi de base 1, rigide et immergée dans un milieu ambiant constitué par de l'eau 2, un revêtement absorbant comprenant, en succession dans le sens milieu-paroi, les éléments suivants :
- un nid d'abeille métallique 5 constituant les conduits de dissipation 4 ; ces conduits ont une longueur de l'ordre de 100 mm, une section hexagonale de section voisine de 1 cm² et sont pleins d'un matériau viscoélastique désigné par le même numéro de référence 4 et constitué par exemple par l'un des mélanges suivants

| | Mélange 1 | Mélange 2 | Mélange 3 |
|---|---|---|---|
| Polyisoprène 100 | 100 | | 50 |
| Polyisoprène 2000 | - | 100 | 50 |
| Oxyde de zinc | 5 | 5 | 5 |
| Acide stéarique | 3 | 3 | 3 |
| Anti-oxygène | 2 | 2 | 2 |
| Noir de carbone | 50 | 50 | 50 |
| Huile parafinique | 5 | 5 | 5 |
| Soufre | 3,5 | 3,5 | 3,5 |
| C B S | 0,7 | 0,7 | 0,7 |

Les polyisoprènes 100 et 2000 sont définis dans le document FR-A 2 255 313 (GOLE).
L'expression C B S signifie cyclohexyl benzothiazole sulfonamide.

Le nid d'abeille 5 se continue à l'arrière de ce matériau jusqu'à la paroi de base 1 sur une longueur de par exemple 60 mm pour former des compartiments 6 qui sont remplis d'air à deux ou trois bars et qui constituent ledit espace de débattement.

Dans une variante, le nid d'abeille en métal représenté figure 2 est remplacé par un papier gaufré enduit de résine délimitant, par collage, lesdits conduits de dissipation d'énergie.

Selon la figure 3, les conduits contenant le matériau dissipateur sont de section sensiblement rectangulaire et constitués par l'empilage de plaques nervurées 14. Les nervures 15 de ces plaques sont de hauteur voisine de 5 mm et elles délimitent entre elles des conduits 16.

Conformément à la figure 4 les parois auxiliaires présentent la forme de tôles ondulées superposées telles que 20 formant entre elles des conduits tels que 22.

## Revendications

1. Revêtement de paroi absorbant les ondes acoustiques en milieu liquide, ce revêtement présentant une face arrière destinée à être appliquée sur une paroi de base rigide (1) et une face avant destinée à baigner dans un milieu ambiant (2), notamment un liquide, parcouru par des ondes acoustiques, ce revêtement comportant
- des parois auxiliaires (5) fixes perpendiculaires à la paroi de base et laissant entre elles des conduits de dissipation d'énergie allongés selon une direction longitudinale également perpendiculaire à cette paroi, ces conduits étant remplis d'un matériau dissipateur (4) présentant une viscosité cinématique (V1) supérieure à celle (V0) du liquide ambiant pour que ce matériau dissipe de l'énergie par frottement quand il oscille longitudinalement dans ces conduits sous l'action desdites ondes acoustiques;
- et un espace de débattement (6) à l'arrière de ces conduits de dissipation pour permettre à ce matériau dissipateur d'effectuer librement de telles oscillations,
- ce revêtement étant caractérisé par le fait que ledit matériau dissipateur est un matériau viscoélastique qui répond à une sollicitation par une déformation importante avec frottement visqueux et qui répond à l'arrêt d'une telle sollicitation par un retour spontané et progressif à sa forme initiale, ce matériau adhérant auxdites parois auxiliaires fixes de manière que son élasticité assure son retour en place après un déplacement longitudinal.

2. Revêtement selon la revendication 1, destiné à absorber des ondes de fréquence f (unité : s⁻¹) et caractérisé par le fait que l'expression :
$\text{32 x G' x tgA x l/d² x 6,283 x f x p₀ x C₀}$
a une valeur comprise entre 0,2 et 5 environ,
- G' étant le module de cisaillement dudit matériau viscoélastique (4) (unité : N.m⁻²),
- tgA étant la tangente de son angle de perte, c'est-à-dire le rapport entre les composantes visqueuse et élastique de ce module,
- l étant la longueur desdits conduits occupés par ce matériau (4), c'est-à-dire l'épaisseur de ce dernier, (unité :m),
- d étant le diamètre hydraulique équivalent de ces conduits, (unité :m),
- p₀ étant la masse spécifique dudit liquide ambiant (2) (unité :kg.m⁻³)
- et C₀ la vitesse des ondes acoustiques dans ce liquide (unité :m.s⁻¹).

3. Revêtement selon la revendication 1, caractérisé par le fait que ledit matériau dissipateur (4) contient un mélange d'un élastomère et d'une charge pulvérulente, et ledit espace de débattement (6) contient un gaz.

4. Revêtement selon la revendication 3, caractérisé par le fait que lesdites parois auxiliaires (5) s'étendent dans l'épaisseur dudit matériau dissipateur (4) et dans celle dudit espace de débattement (6) jusqu'à ladite paroi de base (1) à laquelle elles sont fixées pour assurer ainsi la fixation de l'ensemble du revêtement.

5. Revêtement selon la revendication 4, caractérisé par le fait que lesdites parois auxiliaires (5) forment des compartiments étanches pour ledit gaz dans ledit espace de débattement (6).

6. Revêtement selon la revendication 5, caractérisé par le fait que ledit gaz est enfermé dans ledit espace de débattement (6) sous une pression propre à éviter que ledit matériau dissipateur ne soit trop déformé par la pression hydrostatique de l'eau ambiante en service.

## Claims

1. A wall covering for absorbing sound waves in a liquid medium, said covering having a rear face for applying to a rigid base wall (1) and a front face for being immersed in an ambient medium (2), in particular a liquid, through which sound waves propagate, said covering comprising:
- auxiliary walls (5) fixed perpendicularly to the base wall and leaving elongate energy-dissipating ducts extending along a longitudinal direction which is also perpendicular to said wall, said ducts being filled with a dissipating substance (4) having a dynamic viscosity (V1) which is greater than that (V0) of the surrounding liquid so that this substance dissipates the energy by friction when it oscillates longitudinally in said ducts under the action of said sound waves, and
- a clearance space (6) behind said dissipation ducts in order to allow the dissipating substance to perform such oscillations freely,
- said covering being characterized by the fact that said dissipating substance is a visco-elastic substance which responds to shocks by considerable deformation accompanied by viscous friction, and which responds to the ceasing of such shocks by spontaneously and progressively returning to its initial shape, said substance adherring to said fixed auxiliary wall such that its elasticity ensures that it returns into position after longitudinal displacement.

2. A covering according to claim 1, for absorbing waves of frequency f (units: s⁻¹), and characterized by the fact that the expression:
$\text{32 x G' tan A x l/d² x 6.283 x f x p₀ x C₀}$
has a value lying between about 0.2 and 5, where:
- G' is the shear modulus of said visco-elastic substance (4) (units: N.m⁻²);
- tan A is the tangent of its loss angle, i.e. the ratio between the viscous and the elastic components of said modulus;
- l is the length of said ducts occupied by said substance (4), i.e. the thickness thereof (units: m);
- d is the equivalent hydraulic diameter of said ducts (units: m);
- p₀ is the density of said ambient liquid (2) (units: kg.m⁻³); and
- C₀ is the speed of the sound waves in said liquid (units: m.s⁻¹).

3. A covering according to claim 1, characterized by the fact that said dissipating substance (4) contains a mixture of an elastomer and a powder filler, and said clearance space (6) contains a gas.

4. A covering according to claim 3, characterized by the fact that said auxiliary walls (5) extend through the thickness of said dissipating substance (4) and through the thickness of said clearance space (6) up to said base wall (1) to which they are fixed, thereby fixing the covering assembly.

5. A covering according to claim 4, characterized by the fact that said auxiliary walls (5) form sealed compartments for said gas in said clearance space 6).

6. A covering according to claim 5, characterized by the fact that said gas is enclosed in said clearance space (6) at a pressure suitable for preventing said dissipating substance from being excessively deformed by the hydrostatic pressure of the ambient water, when in use.

## Patentansprüche

1. Wandverkleidung, die die akustischen Wellen in flüssigem Milieu absorbiert, wobei diese Verkleidung eine Rückseite, die auf eine starre Basiswand (1) aufgelegt wird, und eine Vorderseite besitzt, die in einem von akustischen Wellen durchquerten Umgebungsmilieu (2), insbesondere einer Flüssigkeit, eingetaucht ist, wobei diese Verkleidung aufweist
- feststehende Hilfswände (5), die senkrecht zur Basiswand angeordnet sind und zwischen sich längliche Energievernichtungskanäle in einer Längsrichtung, die ebenfalls senkrecht zu dieser Wand liegt, freilassen, wobei diese Kanäle mit einem Energie abbauenden Material (4) gefüllt sind, das eine kinematische Viskosität (V1) aufweist, die höher als die (V0) der Umgebungsflüssigkeit ist, damit dieses Material Energie durch Reibung abbaut, wenn es in diesen Leitungen unter Einwirkung der akustischen Wellen in Längsrichtung schwingt,
- und einen Schwingungsfreiraum (6) hinter diesen Kanälen, um es dem Energie abbauenden Material zu erlauben, solche Schwingungen frei durchzuführen,
- wobei diese Verkleidung dadurch gekennzeichnet ist, daß das Energie abbauende Material ein viskoelastisches Material ist, das auf einen Stoß durch eine starke Verformung mit viskoser Reibung reagiert und das auf das Ende eines solchen Stoßes durch eine spontane und progressive Rückkehr in seine Ursprungsform reagiert, wobei dieses Material an den feststehenden Hilfswänden so anliegt, daß seine Elastizität seine Rückkehr in die Ausgangsstellung nach einer Verschiebung in Längsrichtung bewirkt.

2. Verkleidung nach Anspruch 1, die Wellen einer Frenquenz f (Einheit s⁻¹) absorbieren soll und dadurch gekennzeichnet ist, daß der Ausdruck
$\text{32 x G' tan A x l/d² x 6.283 x f x p₀ x C₀}$
einen Wert etwa zwischen 0,2 und 5 hat, wobei
- G' der Schermodul dieses viskoelastischen Materials (4) (Einheit N.m⁻²) ist,
- tan A der Tangens seines Verlustwinkels ist, d.h. das Verhältnis zwischen den viskosen und den elastischen Bestandteilen dieses Moduls,
- l die Länge der Kanäle ist, die von diesem Material (4) eingenommen wird, d.h. die Dicke dieses letzteren (Einheit m),
- d der äquivalente hydraulische Durchmesser dieser Kanäle ist (Einheit m);
- p₀ die spezifische Masse der Umgebungsflüssigkeit (2) (Einheit kg.m⁻³) ist und
- C₀ die Geschwindigkeit der akustischen Wellen in dieser Flüssigkeit ist (Einheit m.s⁻¹).

3. Verkleidung nach Anspruch 1, dadurch gekennzeichnet, daß das Energie abbauende Material (4) eine Mischung aus einem Elastomer und einem Pulver enthält und daß der Schwingungsfreiraum (6) ein Gas enthält.

4. Verkleidung nach Anspruch 3, dadurch gekennzeichnet, daß die Hilfswände (5) sich in der Dicke des Energie abbauenden Materials (4) und der des Schwingungsfreiraums (6) bis zur Basiswand (1) erstrecken, an der sie befestigt sind, um so die Befestigung der ganzen Verkleidung zu bewirken.

5. Verkleidung nach Anspruch 4, dadurch gekennzeichnet, daß diese Hilfswände (5) dichte Abteile für das in dem Schwingungsfreiraum (6) befindliche Gas bilden.

6. Verkleidung nach Anspruch 5, dadurch gekennzeichnet, daß das Gas in den Schwingungsfreiraum (6) unter einem solchen Druck eingeschlossen ist, daß eine zu starke Verformung des Energie abbauenden Materials durch den hydrostatischen Druck des Umgebungswassers in Betrieb verhindert wird.
